# EUROPÄISCHE PATENTSCHRIFT

(11) **EP 2 021 153 B1**
(45) Veröffentlichungstag und Bekanntmachung des Hinweises auf die Patenterteilung: **28.03.2012**
(21) Anmeldenummer: 07724091.9
(22) Anmeldetag: 07.04.2007
(51) Int. Cl.: B26B 19/04

(54) **UNTERMESSER FÜR EINEN TROCKENRASIERERSCHERKOPF**
LOWER CUTTER FOR A SHAVING HEAD OF AN ELECTRIC RAZOR
COUTEAU INFÉRIEUR POUR UNE TÊTE DE COUPE D'UN RASOIR À SEC

(30) Priorität: 20.05.2006 DE 102006023774
(43) Veröffentlichungstag der Anmeldung: 11.02.2009
(73) Patentinhaber: Braun GmbH, 61476 Kronberg (DE)
(72) Erfinder: BURGHARDT, Renata, 61476 Kronberg (DE); KLUGE, Martin, 65439 Flörsheim am Main (DE); MOEHRING, Andreas, 61476 Kronberg (DE); HOJCZYK, Ricardo, 15400 Praha 5 - Slivenec (CZ); DALITZ, Werner, 61231 Bad Nauheim (DE); BURREL, Luis, 60325 Frankfurt am Main (DE); NAUBER, Andre, 60439 Frankfurt am Main (DE); SCHAAF, Uwe, 64665 Alsbach-Hähnlein (DE)
(74) Vertreter: Sievers, Uwe
(86) Internationale Anmeldenummer: PCT/EP2007/003150
(87) Internationale Veröffentlichungsnummer: WO 2007/134672

(56) Entgegenhaltungen:
- EP-A1- 1 418 027
- DE-A1- 2 857 601
- FR-A- 989 663
- GB-A- 2 226 972
- US-A- 2 238 813

## Beschreibung

Die vorliegende Erfindung betrifft ein Untermesser für einen mit einem Obermesser ausgestatteten Scherkopf eines Trockenrasierers nach dem Oberbegriff des Patentanspruchs 1.

Ein derartiges Untermesser ist bereits aus der US 2 238 813 A und aus der FR 989 663 A bekannt.

Ein Trockenrasiererscherkopf mit einem Untermesser ist auch aus der EP 0 743 144 B1 bekannt, wonach das Obermesser des Scherkopfs als perforierte Folie ausgebildet ist, unter der ein Untermesser in Form eines Klingenblocks hin- und herbewegt wird. Die Schneiden der Klingen sind dabei spitzwinklig angeschärft und sollen einen Schneidwinkel zwischen 35° und 90° besitzen. Im Gegensatz zu einem solchen spitzwinklig angeschärften Untermesser zeigt die DE 44 23 503 C1 ein Untermesser für einen Trockenrasiererscherkopf, der ebenfalls mit einer perforierten Scherfolie zusammenwirken soll, wobei jedoch die Schneidkanten der Klingen einen Schneidwinkel von 90° aufweisen.

Bei den bekannten Trockenrasierapparaten - unabhängig davon, ob sie als rotierende oder oszillierende Systeme ausgebildet sind - wirken stets Ober- und Untermesser zusammen, die zumindest teilweise in direktem Kontakt miteinander stehen. Rasiergeräte, bei welchen die Untermesser mit sogenannten 90°-Schneidkanten versehen sind, zeichnen sich durch sehr gute Hautschonung aus und besitzen eine hohe Schneidkantenstabilität und damit auch eine hohe Lebensdauer. Im Gegensatz hierzu zeichnen sich Untermesser mit spitzwinklig angeschärften Schneiden durch geringere Schnittkräfte und damit ein besseres Durchzugsverhalten aus. Grundsätzlich gilt, je kleiner der Schneidkantenwinkel ist, desto geringer sind die Schneidkräfte. Ein kleiner Schneidkantenwinkel kann jedoch zum einen zu Problemen bezüglich Hautirritationen beim Rasieren führen, zum anderen leidet mit immer kleinerem Schneidkantenwinkel zunehmend die Schneidkantenstabilität und damit die Lebensdauer.

Hiervon ausgehend liegt der vorliegenden Erfindung die Aufgabe zugrunde, ein verbessertes Untermesser sowie einen damit verbesserten Scherkopf und Trockenrasierer zu schaffen, die Nachteile des Standes der Technik vermeiden und letzteren in vorteilhafter Weise weiterbilden. Insbesondere soll ein Untermesser geschaffen werden, das ein gutes Schneidverhalten mit geringen Schnittkräften und damit einem guten Durchzugsverhalten besitzt, ohne dies mit einer verringerten Schneidkantenstabilität und Lebensdauer zu erkaufen.

Erfindungsgemäß wird diese Aufgabe durch ein Untermesser gemäß Anspruch 1 gelöst. Bevorzugte Ausgestaltungen der Erfindung sind Gegenstand der abhängigen Ansprüche.

Es wird also vorgeschlagen, der Schneide nicht mehr die herkömmliche keilförmige Gestalt zu geben, bei der einfach zwei spitzwinklig geneigte Ebenen die Schneidenkontur definieren. Erfindungsgemäß besitzt die Schneide in Bewegungsrichtung hintereinander mindestens zwei Schneidenabschnitte mit unterschiedlichen Schneidwinkeln. Durch eine oder mehrere Schneidwinkelabstufung(en) bzw. sich ändernde Schneidwinkel kann ein optimaler Kompromiss zwischen den auseinander laufenden Anforderungen Schneidverhalten und Kantenstabilität erreicht werden. Der Schneidenabschnitt mit dem stumpferen bzw. weniger spitzen Schneidwinkel bewirkt die erwünschte Schneidenstabilität und sorgt dabei für eine lange Lebensdauer. Der oder die Schneidenabschnitt(e) mit spitzeren Schneidwinkei(n) hingegen reduzieren die Schneidkräfte, so dass ein verbessertes Durchzugsverhalten, eine geringere Energieaufnahme des Rasierers sowie bei oszillierenden Schersystemen eine geringere Gefahr von Schwingungseinbrüchen erreicht werden kann. Gemäß der Erfindung ist der erste Schneidenabschnitt in Bewegungsrichtung betrachtet kürzer ausgebildet als der übliche Durchmesser von Barthaaren, der üblicherweise zwischen 50 µm und 120 µm beträgt, wodurch dieser Schneidenabschnitt das Barthaar anschneidet, bevor der folgende Schneidenabschnitt es vollkommen durchtrennt.

Insbesondere folgt in Bewegungsrichtung betrachtet einem ersten Schneidenabschnitt mit stumpferem bzw. weniger spitzem Schneidwinkel zumindest ein zweiter Schneidenabschnitt mit einem spitzeren Schneidwinkel. Der Anschnitt des jeweiligen Barthaares erfolgt also durch den weniger scharfen Schneidenabschnitt, ein Durchschnitt kann dann durch den zweiten Schneidenabschnitt mit dem spitzeren Schneidwinkel erfolgen. Diese beim Schnitt vorlaufende Anordnung des weniger scharfen Schneidenabschnitts erscheint angesichts der Aufgabe, geringe Schnittkräfte zu erzielen, überraschend oder gar widersinnig. Es hat sich jedoch gezeigt, dass der vorauslaufende stumpfere bzw. weniger scharfe Schneidenabschnitt die Standfestigkeit der Schneide wesentlich erhöht, wobei gleichzeitig die Schnittkräfte durch den nachlaufenden zweiten (oder noch weitere) spitzeren Schneidenabschnitt niedrig gehalten werden können. Ein in Bewegungs- bzw. Schnittrichtung betrachtet abnehmender Schneidwinkel bringt einen sehr guten Kompromiss zwischen Standfestigkeit und Schneidverhalten mit sich.

In Weiterbildung der Erfindung sind die Schneidenabschnitte jeweils keilförmig mit im wesentlichen ebenen Keilflanken ausgebildet. Die Schneide ist dementsprechend hinsichtlich des Schneidwinkels abgestuft ausgebildet und besitzt bei eben ausgeführten Keilflanken in den Schneidenabschnitten jeweils einen für sich konstanten Schneidwinkel. Alternativ ist es jedoch gemäß der Erfindung auch möglich, zumindest Schneidenabschnitte auf zumindest einer Seite des Schneidkeils eine konvexe oder konkave Kontur zu geben, so dass sich der Schneidwinkel innerhalb des jeweiligen Schneidenabschnitts leicht ändert je nachdem, an welchem Punkt die Tangente der jeweiligen Schneidwinkel gemessen wird, wobei jedoch insgesamt betrachtet vorzugsweise die genannten und noch zu nennenden Geometrieverhältnisse hinsichtlich der Schneidwinkel der Schneidenabschnitte gelten.

Um einerseits eine hohe Standfestigkeit zu erzielen, andererseits jedoch die Schnittkräfte ausreichend zu reduzieren, ist es vorteilhaft, wenn der Schneidwinkel des ersten Schneidenabschnitts um zumindest 10° größer als der Schneidwinkel des folgenden Schneidenabschnitts ist.

Besonders vorteilhaft ist die Anordnung mehrerer hintereinander liegender Schneidenabschnitte mit Schneidwinkelabstufung bei einer insgesamt spitzwinklig angeschärften Ausbildung der Schneide. In Weiterbildung der Erfindung besitzen die Schneidenabschnitte jeweils einen Schneidwinkel von kleiner als 90°, vorzugsweise noch kleiner als 65°. Grundsätzlich wäre es zwar auch möglich, zumindest einem Schneidenabschnitt, insbesondere dem beim Schnitt vorauslaufenden Schneidenabschnitt, eine rechtwinklige Kontur zu geben. Bevorzugt ist jedoch eine spitzwinklige Ausbildung aller Schneidenabschnitte, da hierdurch ein deutlich verbessertes Schneidverhalten mit geringeren Schnittkräften erzielt werden kann, wobei eine hohe Standfestigkeit erhalten werden kann, solange der Schneidwinkel des vorauslaufenden Schneidenabschnitts nicht zu klein ausgebildet wird.

Gemäß einer bevorzugten Ausführung der Erfindung kann der vorauslaufende erste Schneidenabschnitt einen Schneidwinkel von 45° +/- 15°, insbesondere etwa 45°, besitzen. Der folgende Schneidenabschnitt kann vorzugsweise einen Schneidwinkel von 25° +/- 5°, insbesondere etwa 25°, besitzen.

Grundsätzlich kann die Länge der Schneide in Bewegungsrichtung betrachtet gleichmäßig auf die Schneidenabschnitte aufgeteilt sein, so dass diese etwa gleich lang sind. Vorzugsweise jedoch besitzen die Schneidenabschnitte in Bewegungs- bzw. Schnittrichtung betrachtet unterschiedliche Längen.

Gemäß einer bevorzugten Erfindungsausführung ist die Schneide in zwei Schneidenabschnitte aufgeteilt.

In bevorzugter Weiterbildung der Erfindung folgt der weitere Schneidenabschnitt mit dem kleineren Schneidwinkel so knapp auf den ersten Schneidenabschnitt, dass der genannte erste Schneidenabschnitt lediglich einen Anschnitt der Barthaare ausführt und die Schneide mit dem folgenden spitzeren Schneidenabschnitt in das Barthaar eindringt bevor dieses völlig durchtrennt ist. Gemäß einer bevorzugten Ausführung der Erfindung beträgt die Länge des ersten Schneidenabschnitts in Bewegungsrichtung weniger als 50 µm, vorzugsweise weniger als 25 µm. In bevorzugter Weiterbildung der Erfindung beträgt die Länge des ersten Schneidenabschnitts zwischen 1 µm und 20 µm, insbesondere etwa 5 µm.

Die Länge der folgenden Schneidenabschnitte in Bewegungsrichtung betrachtet kann hingegen größer als 20 µm betragen und übersteigt vorzugsweise 50 µm. Sie kann insgesamt sogar mehr als 100 µm betragen.

Um trotz einer insgesamt spitzwinkligen, scharfen Ausbildung der Schneide eine hautschonende Rasur zu ermöglichen, ist in Weiterbildung der Erfindung vorgesehen, dass die Schneide gegenüber einer Klingenoberseite, die bestimmungsgemäß dem Obermesser des Scherkopfs zugewandt ist, abgehängt, d.h. die Schneidenoberseite verläuft hängend, so dass die eigentliche Schneidkante tiefer liegt als der größte Teil der Klingenoberseite. Vorzugsweise ist zumindest der erste Schneidenabschnitt derartig abgehängt. Allerdings können auch mehrere Schneidenabschnitte abgehängt sein. Diese hängende Ausbildung der Schneide unterstützt zunächst weiter die angestrebte Standfestigkeit der Schneide und Lebensdauer, da der abgehängte Teil der Schneide nicht unmittelbar über das Obermesser schabt, so dass eine Verschleißreduzierung erzielt wird. Zum anderen ist diese abgehängte Ausbildung der Schneide besonders vorteilhaft hinsichtlich einer hautschonenden Rasur. Soweit sich die zu rasierende Haut in die Scheröffnungen des Obermessers einwölbt, wird eine solche Hauteinwölbung nicht gleich von den abgehängten Schneidkanten erfasst bzw. kann eine solche Hauteinwölbung durch die gegenüber der Schneidkante erhabene Klingenoberseite wieder aus der Scheröffnung des Obermessers herausgedrückt werden.

Die Schneide kann grundsätzlich verschieden stark abgehängt werden. Nach einer bevorzugten Ausführung der Erfindung ist die Schneide mit einem oder mehreren Abhängwinkeln von etwa 0,5° bis 45°, vorzugsweise 1° bis 20°, abgehängt. In bevorzugter Weiterbildung der Erfindung kann die Schneide mit etwa 5° abgehängt sein. Für die Abhängwinkel gilt vorzugsweise α_{i + 1} < αᵢ, (i = 1, ... n - 1); insbesondere liegen alle Abhängwinkel α₁ bis αₙ im Bereich von 0,5° bis 45°.

In Weiterbildung der Erfindung beträgt eine Höhendifferenz zwischen dem höchsten Punkt der Klingenoberseite und der Schneidkante an dem ersten Schneidenabschnitt etwa zwischen 1 µm und 20 µm, vorzugsweise weniger als 10 µm.

Je nach Funktionsprinzip des Scherkopfs kann die Klinge des mindestens einen Untermessers zweischneidig oder einschneidig ausgebildet sein. Bei einem rotierenden Untermesser kann eine Schneide vorgesehen werden, während bei einem oszillierend angetriebenen Untermesser vorteilhafterweise zwei einander gegenüberliegende Schneiden an der Klinge vorgesehen sind, so dass bei der Hinbewegung die eine Schneide und bei der Herbewegung die gegenüberliegende Schneide zum Einsatz kommt.

Es versteht sich, dass das Untermesser eine Vielzahl von Klingen besitzen kann, die vorzugsweise parallel zueinander angeordnet sind und im wesentlichen etwa quer zur Bewegungsrichtung ausgerichtet sind. Das Untermesser kann in Form eines Klingenblocks ausgebildet sein.

Ist ein oszillierender Antrieb für das oder die Untermesser vorgesehen, kann dieser insbesondere linear oszillierend ausgebildet sein. Es versteht sich jedoch, wie gesagt, dass das oder die Untermesser auch in Scherköpfen bzw. Trockenrasierern eingesetzt werden kann, die einen rotierenden Antrieb für das Untermesser vorsehen.

Eine besonders kostengünstig herstellbare Ausführungsform sieht vor, dass das Untermesser aus einem Formblechteil gebildet ist, wobei bevorzugterweise zumindest ein Schneidenabschnitt der Klingenschneide auf ätztechnischem Wege hergestellt ist. Bei einer vorteilhaften Ausführung der Erfindung ist vorgesehen, dass das Untermesser (4) und/der zumindests die Schneide (11) durch elektrochemisches Ätzen, durch Prägen, durch Schleifen, durch Sintern oder durch Spritzguss herstellbar ist.

Besonders günstig in Bezug auf die Standzeit des Untermessers ist es, wenn die Klinge zumindest teilweise mit einer Verschleißschutzschicht versehen ist.

Weitere Ziele, Merkmale, Vorteile und Anwendungsmöglichkeiten der vorliegenden Erfindung ergeben sich aus der nachfolgenden Beschreibung der Ausführungsbeispiele. Dabei können alle beschriebenen oder bildlich dargestellten Merkmale für sich oder in beliebiger Kombination und Unterkombination den Gegenstand der vorliegenden Erfindung bilden, auch unabhängig von ihrer Zusammenfassung in den Ansprüchen oder deren Rückbeziehungen.

In den Zeichnungen zeigen:
- Fig. 1: eine perspektivische Explosionsdarstellung eines Trockenrasierapparats,
- Fig. 2: eine Seitenansicht eines einzelnen Schneidelements eines erfindungsgemäßen Untermessers des Scherkopfs eines Trockenrasierers gemäß einer Ausführungsform der Erfindung,
- Fig. 3: eine Schnittansicht durch das Schneidelement aus Fig. 2 entlang der darin eingetragenen Linie A-A,
- Fig. 4: einen Querschnitt durch eine Klinge des Untermessers entlang der Linie B-B in Fig. 3 und
- Fig. 5: eine weitere Ausführungsform einer erfindungsgemäßen Klinge.

Fig. 1 zeigt den prinzipiellen Aufbau eines Trockenrasierapparates. Dieser besteht aus einem Gehäuse 1, das u.a. der Aufnahme eines Elektromotors und ggf. von Akkumulatoren zur Energiespeicherung dient und mit einem Betätigungsschalter 2 versehen ist. An der oberen Stirnseite ist ein oszillierend angetriebenes Antriebselement 3 aus dem Gehäuse 1 herausgeführt. Das Untermesser 4, welches in der gezeichneten Ausführung aus zwei Scherelementen 5 besteht, weist einen Kupplungsstift 6 auf, der mit dem Antriebselement 3 in Kupplungseingriff bringbar, insbesondere verrastbar ist. Auf diese Weise können die beiden parallel zueinander angeordneten Scherelemente 5 in oszillierender Weise entlang ihrer Längserstreckung gemäß dem Doppelpfeil 16 angetrieben werden.

Das Untermesser 4 ist zumindest teilweise von einem Obermesser 7 umgeben bzw. abgedeckt, welches sich aus einem Wechselrahmen, der mit dem Gehäuse 1 verrastbar ist, und sich aus am Wechselrahmen 8 befestigten Scherfolien 9 zusammensetzt. Die Scherfolien 9 sind flächig mit Durchgangsöffnungen perforiert, die als Löcher und/oder Schlitze ausgeführt sein können, und durch die während des Rasiervorgangs die zu rasierenden Haare in den Scherkopf eintreten. Aufgrund der Schneidkanten, die sowohl an den Scherfoliendurchgangslöchern als auch an den Scherelementen 5 des Untermessers 4 ausgebildet sind, und der Bewegung des Untermessers 4 relativ zum Obermesser 7 werden in den Scherkopf eingetretene Haare zwischen den entsprechenden Schneidkanten abgeschert bzw. abgeschnitten.

Fig. 2 zeigt in vergrößerter Darstellung ein Scherelement 5 des Untermessers 4, bei dem eine Vielzahl von Klingen 10 - in der gezeichneten Ausführung parallel zueinander - nebeneinander angeordnet sind. Wie der Fig. 3 zu entnehmen ist, sind die Klingen 10 des Untermessers 4 jeweils U-förmig ausgebildet, wobei an den freien Kanten der streifenförmigen, zu einem U gebogenen Klingen 10 auch jeweils die auf gegenüberliegenden Seiten einer jeden Klinge 10 angeordneten Schneiden 11 bogenförmig umlaufend und voneinander abgewandt sind. Der entlang der Bewegungsrichtung des Untermessers 4 ausgerichtete streifenförmige Befestigungsabschnitt 12 erlaubt die Befestigung des Scherelements 5 an einem Kupplungsstück, mittels dessen eine Verbindung zum Antrieb herstellbar ist.

Wie Fig. 4 zeigt, sind die gegenüberliegenden Schneiden 11 einer jeden Klinge 10 gegenüber der Klingenoberseite 13 abgehängt. Die Klingenoberseite 13, die zwischen den beiden einander gegenüberliegenden Schneiden 11 verläuft, besitzt dabei einen zentralen erhabenen Abschnitt 14, der in der gezeichneten Ausführung eben ausgebildet ist und die Kontaktebene 0 definiert, entlang der die jeweilige Klinge 10 auf der Unterseite des Obermessers 7 entlang gleitet. An diesen zentralen erhabenen Abschnitt 14 schließen sich die äußeren Schrägen 15 an, die ausgehend von den Schneidkanten 17 der Schneiden 11 zum zentralen erhabenen Abschnitt 14 hin unter dem Abhängwinkel a zur Oberseite der Klinge hin, d.h. gemäß Fig. 4 nach oben hin, ansteigen. Der genannte Abhängwinkel a beträgt zwischen 0,5° und 30°, vorzugsweise etwa zwischen 1° und 20°, insbesondere etwa 5°. Der in Fig. 4 gezeigte Höhenunterschied D zwischen dem erhabenen Abschnitt 14 der Klingenoberseite 13 und den Schneidkanten 17 beträgt vorzugsweise zwischen 1 µm und 20 µm. Würde er zu groß gewählt, bestünde die Gefahr des Einziehens von Haaren zwischen Scherfolie und Untermesser, wodurch diese Haare dann nicht geschnitten, sondern nur geklemmt und/oder angerissen würden. Würde er zu klein gewählt, bestünde die Gefahr von Hautirritationen.

Wie in Fig. 4 gezeigt ist, besitzen die Schneiden 11 der Klinge 10 eine Schneidwinkelabstufung. Der jeweils in Bewegungs- bzw. Schnittrichtung 16 betrachtet vorne liegende erste Schneidenabschnitt 18, an dem jeweils die Schneidkante 17 vorgesehen ist, besitzt einen Schneidwinkel ϕ₁ von weniger als 90°, vorzugsweise 45° +/- 15°. Dieser Schneidwinkel nimmt in Bewegungsrichtung betrachtet nach hinten an der Klinge ab. Ein zweiter Schneidenabschnitt 19, der beim Schnitt dem genannten ersten Schneidenabschnitt 18 nachläuft, besitzt einen Schneidwinkel ϕ₂, der kleiner ausgebildet ist als der erste Schneidwinkel ϕ₁ und in bevorzugter Ausführung der Erfindung 25° +/- 5° beträgt.

Der den Anschnitt bewirkende erste Schneidenabschnitt 18 erstreckt sich in Bewegungsrichtung über eine Länge ε₁ (vgl. Fig. 4) von vorzugsweise weniger als 50 µm und beträgt in bevorzugter Ausgestaltung der Erfindung zwischen 1 µm und 20 µm.

In der gezeichneten Ausführung gemäß Fig. 4 ist die Schneidwinkelabstufung an der Unterseite der Schneiden 11 vorgesehen, die dem Obermesser 7 bestimmungsgemäß abgewandt ist. Dabei sind in der gezeichneten Ausführungsform die beiden Schneidenabschnitte 18 und 19 jeweils keilförmig mit ebenen Keilflanken ausgebildet, wobei eben die Schnittkontur gemäß Fig. 4 meint. Selbstverständlich sind durch die insgesamt U-förmige Gestalt der Klingen die genannten Keilflanken ebenfalls U-förmig nach Art eines Bogens gewölbt. Durch die Schneidwinkelabstufung zwischen den beiden Schneidenabschnitten 18 und 19 ergibt sich sozusagen eine zweite Schneidkante 20 an den Unterseiten der Schneide 11, vgl. Fig. 4.

Die Schneidkanten 17 der Schneiden 11 können vorteilhafterweise geringfügig gerundet sein, wobei ein Kantenradius R an den Schneidkanten 17 vorteilhafterweise 2 µm oder weniger, vorzugsweise sogar weniger als 1 µm betragen kann.

Der gesamte Kantenüberstand E der Schneiden 11, also die Erstreckung des Schneidkeils entlang der Bewegungsrichtung 16 beträgt vorteilhafterweise mehr als 50 µm, möglichst sogar 100 µm oder mehr, vgl. Fig. 4. Hierdurch kann sichergestellt werden, dass der Schneidkeil komplett in das Haar eindringen und es dabei durchtrennen kann.

Fig. 5 zeigt ebenfalls einen Querschnitt durch eine Klinge entlang der Linie B-B der Fig. 3, wobei diese Ausführungsform gegenüber der Ausführung gemäß Fig. 4 einen zusätzlichen Abhängwinkel α₂ und einen weiteren Schneidwinkel ϕ₃ aufweist. Für einander entsprechende geometrische Angaben werden zur Beschreibung von Fig. 5 die entsprechenden Bezugszeichen aus Fig. 4 weiter verwendet. Die wiederum symmetrisch zur Mittellinie ausgebildete Klinge 10 weist eine Klingenoberseite 13 auf, die auch einen erhabenen zentralen Abschnitt 14 besitzt, jedoch sowohl an den Kanten K1 und K2 abgehängt ist. Die Klingenoberseite 13 hängt gegenüber der Kontaktebene 0 im Bereich zwischen den Kanten K2 und K1 um den Winkel α₂ ab, während der Abhängewinkel im Bereich von der Kante K1 bis zur Schneidkante 17 gegenüber der Kontaktebene 0 um den Abhängewinkel α₁ nach unten abhängt. Dabei ist α₁ größer als α₂. Im Vergleich zum Ausführungsbeispiel gemäß Fig. 4 besitzen die gegenüberliegenden Schneiden 11 der Klinge 10 nicht nur einen ersten und zweiten Schneidenabschnitt 18 bzw. 19 mit den Längen ε₁ bzw. ε₂, sondern sie weist darüber hinaus noch einen dritten Schneidenabschnitt 21 mit der Länge ε₃ auf. Dieser wird dadurch gebildet, dass an der Unterseite an der Kante K3 eine weitere Keilwinkelabstufung auf den Keilwinkel ϕ₃ stattfindet. Hierbei gilt ε₁ ist größer als ε₂ ist größer als ε₃. Durch die Anordnung zusätzlicher Abfallwinkel α und/oder Schneidwinkel ϕ läßt sich das Schneidverhalten eines Untermessers optimal an die benötigten Kriterien - einerseits Standfestigkeit der Schneidkante und andererseits auftretende Schneidkraft - anpassen, wobei darauf hingewiesen sei, dass die Anzahl der verwendeten Schneidwinkel ϕ und/oder Abfallwinkel α nicht wie in den Beispielen beschreiben auf die Anzahl 2 oder 3 beschränkt ist, sondern beliebig gewählt werden kann, solange mindestens zwei Schneidwinkel gebildet werden.

## Patentansprüche

1. Untermesser für einen mit einem Obermesser (7) ausgestatteten Scherkopf eines Trockenrasierers, mit zumindest einer Klinge (10), die zumindest eine in deren mindestens eine Bewegungsrichtung (16) weisende Schneide (11) aufweist, wobei die Schneide (11) in Bewegungsrichtung hintereinander mindestens zwei Schneidenabschnitte (18, 19, 21) mit unterschiedlichen Schneidwinkeln (ϕ₁, ϕ₂, ϕ₃,... ϕₙ) aufweist, wobei dem ersten Schneidenabschnitt (18) mit einem ersten Schneidwinkel (ϕ₁) in Bewegungsrichtung (16) mindestens ein zweiter Schneidenabschnitt (19) mit einem zweiten, kleineren Schneidwinkel (ϕ₂) folgt, **dadurch gekennzeichnet, daß** der in Bewegungsrichtung (16) erste Schneidenabschnitt (18) eine Länge (ε₁) in Bewegungsrichtung (16) von weniger als 50 µm, vorzugsweise weniger als 25 µm, besitzt.

2. Untermesser nach dem vorhergehenden Anspruch, **dadurch gekennzeichnet, dass** dem zweiten Schneidenabschnitt (19) weitere Schneidwinkel ϕₙ folgen, wobei für alle Winkel ϕ gilt: ϕₙ < ϕₙ₋₁.

3. Untermessers nach dem vorhergehenden Anspruch, wobei der vorlaufende Schneidwinkel (ϕₙ₋₁) um zumindest 10° größer als der nachfolgende Schneidwinkel (ϕₙ) ist.

4. Untermesser nach einem der vorhergehenden Ansprüche, wobei die Schneidwinkel (ϕ₁ bis ϕₙ) der Schneidenabschnitte (18, 19, 21) jeweils kleiner als 90°, vorzugsweise kleiner als 65°, ausgebildet sind.

5. Untermesser nach einem der vorhergehenden Ansprüche, wobei ein erster Schneidwinkel 45° +/- 15° und/oder ein zweiter Schneldwlnkel 25° +/- 5° beträgt.

6. Untermesser nach einem der vorhergehenden Ansprüche, wobei die Schneidenabschnitte (18, 19, 21) jeweils näherungsweise keilförmig mit im Längsschnitt (B-B) ebenen oder konvexen oder konkaven Keifflanken ausgebildet sind.

7. Untermesser nach einem der vorhergehenden Ansprüche, wobei die Schneidenabschnitte (18, 19, 21) in Bewegungsrichtung (16) betrachtet unterschiedliche Längen (ε₁, ε₂,...εₙ) besitzen.

8. Untermesser nach dem vorhergehenden Anspruch, wobei die Länge (ε₁) des ersten Schneidenabschnitts (18) etwa 5 µm beträgt.

9. Untermesser nach einem der vorhergehenden Ansprüche, wobei die in Bewegungsrichtung (16) liegende Gesamtlänge (E) aller Schneidenabschnitte (ε₁, ε₂,...εₙ) größer als 50 µm, bevorzugt größer als 100 µm ist.

10. Untermesser nach einem der vorhergehenden Ansprüche, wobei die Schneide (11) gegenüber einer Klingenoberseite (13), die bestimmungsgemäß dem Obermesser (7) zugewandt ist, abgehängt ausgebildet ist.

11. Untermesser nach dem vorhergehenden Anspruch, wobei die Schneide (11) unter einem oder mehreren Abhängewinkeln (α) gegenüber der Klingenoberseite (13) abgehängt ist.

12. Untermesser nach einem der vorhergehenden Ansprüche, wobei die Klinge (10) zwei einander gegenüberliegende Schneiden (11) besitzt.

13. Untermesser nach einem der vorhergehenden Ansprüche, wobei die Klinge (10) zumindest teilweise mit einer Verschleißschutzschicht versehen ist.

## Claims

1. A lower cutter for a shaving head of an electric dry shaver, which shaving head is equipped with an upper cutter (7), with at least one blade (10) that has at least one edge (11) pointing in at least one direction of motion (16), wherein the edge (11) has at least two edge segments (18, 19, 21) with different cutting angles (ϕ₁, ϕ₂, ϕ₃,... ϕₙ) in succession in the direction of motion, wherein the first edge segment (18) with a first cutting angle (ϕ₁) in the direction of motion (16) follows at least one second cutting segment (19) with a second, smaller cutting angle (ϕ₂), **characterized in that** the first cutting segment (18) in the direction of motion (16) has a length (ε₁) of less than 50 µm, preferably less than 25 µm, in the direction of motion (16).

2. The lower cutter according to the preceding claim, **characterized in that** additional cutting angles ϕₙ follow the second edge segment (19), wherein it applies for all angles ϕ that: ϕₙ < ϕₙ₋₁.

3. The lower cutter according to the preceding claim, wherein the leading cutting angle (ϕₙ₋₁) is greater by at least 10° than the following cutting angle (ϕₙ).

4. The lower cutter according to any one of the preceding claims, wherein the cutting angles (ϕ₁ to ϕₙ) of the edge segments (18, 19, 21) are respectively less than 90°, preferably less than 65°.

5. The lower cutter according to any one of the preceding claims, wherein a first cutting angle is 45° +/- 15°, and/or a second cutting angle is 25° +/- 5°.

6. The lower cutter according to any one of the preceding claims, wherein the edge segments (18, 19, 21) are respectively designed to be approximately wedge-shaped, with wedge faces that are flat or convex or concave in longitudinal section (B-B).

7. The lower cutter according to any one of the preceding claims, wherein the edge segments (18, 19, 21), as viewed in the direction of motion (16), have different lengths (ε1, ε2,... εn).

8. The lower cutter according to the preceding claim, wherein the length (ε₁) of the first edge segment (18) is approximately 5 µm.

9. The lower cutter according to any one of the preceding claims, wherein the total length (E) of all edge segments (ε₁, ε₂,... εₙ) in the direction of motion (16) is greater than 50 µm, preferably greater than 100 µm.

10. The lower cutter according to any one of the preceding claims, wherein the edge (11) is designed lower relative to a top side (13) of the blade that conventionally faces toward the upper cutter (7).

11. The lower cutter according to the preceding claim, wherein the edge (11) is lowered by one or more decreasing angles (α) relative to the top side (13) of the blade.

12. The lower cutter according to any one of the preceding claims, wherein the blade (10) has two opposite edges (11).

13. The lower cutter according to any one of the preceding claims, wherein the blade (10) is provided at least in part with a wear protection coating.

## Revendications

1. Lame inférieure pour une tête de rasage d'un rasoir électrique pourvue d'une lame supérieure (7), comprenant au moins un couteau (10), qui présente au moins une arête tranchante (11) dirigée dans au moins un de ses sens de mouvement (16), l'arête tranchante (11) présentant successivement, dans le sens de mouvement, au moins deux sections de coupe (18, 19, 21) dotées de différents angles de coupe (ϕ₁, ϕ₂, ϕ₃,... ϕₙ), la première section de coupe (18) dotée d'un premier angle de coupe ϕ₁) dans le sens du mouvement (16) étant suivie d'au moins une deuxième section de coupe (19) dotée d'un deuxième angle de coupe, plus petit (ϕ₂), **caractérisée en ce que** la première section de coupe (18) dans le sens du mouvement (16) possède une longueur (ε₁) dans le sens du mouvement (16) de moins de 50 µm, de préférence de moins de 25 µm.

2. Lame inférieure selon la revendication précédente, **caractérisée en ce que** la deuxième section de coupe (19) est suivie d'autres angles de coupe ϕₙ, la relation suivante étant valable pour tous les angles ϕε : ϕεₙ < ϕₙ₋₁.

3. Lame inférieure selon la revendication précédente, dans laquelle l'angle de coupe précédant (ϕₙ₋₁) est plus grand d'au moins 10° que l'angle de coupe suivant (ϕₙ).

4. Lame inférieure selon la revendication précédente, dans laquelle les angles de coupe (ϕ₁ à ϕₙ) des sections de coupe (18, 19, 21) sont chacun inférieurs à 90°, de préférence inférieurs à 65°.

5. Lame inférieure selon l'une des revendications précédentes, dans laquelle un premier angle de coupe est de 45° +/- 15° et/ou un deuxième angle de coupe est de 25° +/- 5°.

6. Lame inférieure selon l'une des revendications précédentes, dans laquelle les sections de coupe (18, 19, 21) sont chacune conçues approximativement en forme de coin avec des flancs de coin plans ou convexes ou concaves dans la coupe longitudinale (B-B).

7. Lame inférieure selon l'une des revendications précédentes, dans laquelle les sections de coupe (18, 19, 21), vues dans le sens de mouvement (16), possèdent des longueurs différentes (ε₁,ε₂,... εₙ).

8. Lame inférieure selon l'une des revendications précédentes, dans laquelle la longueur (ε₁) de la première section de coupe (18) est d'environ 5 µm.

9. Lame inférieure selon l'une des revendications précédentes, dans laquelle la longueur totale (E) de toutes les sections de coupe (ε₁, ε₂,... εₙ) dans le sens de mouvement (16) est supérieure à 50 µm, de préférence supérieure à 100 µm.

10. Lame inférieure selon l'une des revendications précédentes, dans laquelle l'arête tranchante (11) est suspendue par rapport à une face supérieure du couteau (13) qui est tournée conventionnellement vers la lame supérieure (7).

11. Lame inférieure selon la revendication précédente, dans laquelle l'arête tranchante (11) est décrochée de la face supérieure du couteau (13) à un ou plusieurs angle(s) de suspension (α).

12. Lame inférieure selon l'une des revendications précédentes, dans laquelle le couteau (10) possède deux arêtes tranchantes (11) opposées l'une à l'autre.

13. Lame inférieure selon l'une des revendications précédentes, dans laquelle le couteau (10) est pourvu au moins partiellement d'une couche de protection contre l'usure.
